# EUROPÄISCHE PATENTSCHRIFT

(11) **EP 0 737 118 B1**
(45) Veröffentlichungstag und Bekanntmachung des Hinweises auf die Patenterteilung: **24.09.1997**
(21) Anmeldenummer: 95905018.8
(22) Anmeldetag: 21.12.1994
(51) Int. Cl.: B22D 11/06

(54) **TRANSPORTBAND EINER BANDSTRANGGIESSEINRICHTUNG ZUM GIESSEN VON BÄNDERN AUS METALL**
CONVEYOR BELT FOR USE IN A CONTINUOUS STRIP-CASTING PLANT FOR THE PRODUCTION OF METAL STRIP
BANDE TRANSPORTEUSE D'UNE INSTALLATION DE COULEE CONTINUE POUR LA PRODUCTION DE FEUILLARDS METALLIQUES

(30) Priorität: 27.12.1993 DE 4344954
(43) Veröffentlichungstag der Anmeldung: 16.10.1996
(73) Patentinhaber: MANNESMANN Aktiengesellschaft, 40213 Düsseldorf (DE)
(72) Erfinder: FEUERSTACKE, Ewald, D-46282 Dorsten (DE); SCHLECHTRIEM, Helmut, D-47229 Duisburg (DE); URLAU, Ulrich, D-47447 Moers (DE); REICHELT, Wolfgang, D-47447 Moers (DE); SPITZER, Karl-Heinz, D-38678 Clausthal-Zellerfeld (DE); FREIER, Paul, D-38678 Clausthal-Zellerfeld (DE); KOCH, Frank, D-37520 Osterode (DE); KOCH, Joachim, D-37520 Osterode (DE)
(74) Vertreter: Meissner, Peter E., Dipl.-Ing.
(86) Internationale Anmeldenummer: DE9401545
(87) Internationale Veröffentlichungsnummer: WO9517988

(56) Entgegenhaltungen:
- FR-A- 2 263 843
- FR-A- 2 382 297
- GB-A- 2 160 806
- US-A- 3 193 888

## Beschreibung

Die Erfindung betrifft ein Transportband einer Bandstranggießeinrichtung zum Gießen von Bändern aus Metall, insbesondere Stahl, das in einer antreibbaren Trommel und von dieser horizontal benachbart zum Bandspannen verstellbaren Trommel geführt wird und sich dabei auf einer zwischen den Trommeln angeordneten Auflage abstützt, und das von der dem Gußband abgewandten Seite gekühlt wird. Ein solches Transportband ist beispielsweise aus der Schrift DE 34 23 834 C2 bekannt, bei dem ein Metallband über Stützrollen geführt und auf seiner dem Gußstrang abgewandten Oberfläche gekühlt wird. Das Metallband wird dabei um mehrere Stützrollen geführt, von denen zumindest eine als Spannrolle für das Metallband dient und von denen zumindest eine drehangetrieben ist. Beim Auftreffen der Metallschmelze aus dem nach unten offenen Vorratsbehälter erwärmt sich das Tranportband auf der dem Gußstrang zugewandten Seite so stark, daß es zu Verwerfungen kommt, die in den Gußstrang hineinragen und diesen verformen. Die hierbei auftretenden Beulen erreichen Abmessungen senkrecht von der Transportbandebene weg in Größenordnungen der Transportbanddicke und ein vielfaches davon. So können in der Transportbandebene diese Beulen Abmessungen vom 10 bis 20fachen der Transportbanddicke erreichen und in der Ebene senkrecht zur Transportbandrichtung eine Größe von 0,8 bis 0,9 der Gußstrangbreite aufweisen.
Aus der Schrift DE-OS 27 09 540 ist ein Verfahren und eine dazu erforderliche Vorrichtung bekannt, bei der Kokillenbänder von der dem Gießraum abgekehrten Seite mit einer Kühlfüssigkeit gekühlt werden, wobei mittels der Kühlflüssigkeit hydrostatische Kräfte erzeugt werden, die auf die Rückseite des Kokillenbandes wirken, ein Werfen des Kokillenbandes im Bereich des Gießraumes verhindern und dieses in einer vorbestimmten Lage halten und führen. Hierzu ist im geringen Abstand hinter dem Kokillenband eine Führungsplatte angeordnet, welche Zu- und Abflußöffnungen für die Kühlflüssigkeit aufweist, durch die Kühlflüssigkeit auf die Rückseite des Kokillenbandes strömt und dieses über die ganze Fläche kühlt, dabei in Bezug auf die umgebende Atmosphäre ein positives und ein negatives hydrostatisches Druckfeld erzeugt, so daß das Kokillenband eine bestimmte Distanz von der Führungsplatte einnimmt und damit über die ganze Fläche des Gießraumes stabil gehalten und geführt wird.
Die Dicke der Kokillenbänder beträgt zwischen 0,5 und 2 mm. Die vorgeschlagene Einrichtung wird eingesetzt bei abwärts geneigten Gießeinrichtungen, bei denen sich im tiefen Metallsumpf im Gießgut sich durch den metallostatischen Druck eine verhältnismäßig hohe Pressung auf die Kokillenbänder und auf deren Abstützungen ergibt.
Beim Fehlen eines solchen starken Gegendruckes, beispielsweise bei Bandstranggießeinrichtung mit auf Transportbändern horizontal geführten Gußsträngen, wird es bei dem geringen Gewicht des Gußstranges weiterhin zu deutlichen Verwerfungen kommen.

Die Erfindung hat sich das Ziel gesetzt, ein instandhaltungsgerechtes und gattungsgemäßes Transportband zu schaffen, das bei hoher Lebensdauer mit einfachen Mitteln Qualitätsfehler im Gußstrang vermeidet, die durch wellenförmiges Verwerfen des Transportbandes im Makrobereich hervorgerufen werden.
Die Erfindung erreicht dieses Ziel durch die kennzeichnenden Merkmale des Anspruchs 1. Erfindungsgemäß wird dem Tranportband unter Beibehaltung seiner Flexibilität eine Form gegeben, die ein Ausbeulen im Mikrobereich zuläßt, gleichzeitig aber so strukturiert ist, daß ein Verwerfen im Makrobereich sicher vermieden wird.
Hierzu sind beim Transportband Sacklöcher vorgesehen, die eine runde oder vieleckige Form aufweisen und kopfseitig eine solch geringe Wanddicke aufweisen, die ein membranartiges Verformen im Schatten des Sackloches zulassen, deren Stege aber eine solch hohe Festigkeit aufweisen, daß keine Makrobeulen auftreten.

Die Sacklochböden werden ausgelegt, daß sie sich < 1 mm ausbeulen. Diese geringen Formänderungen rufen bei dem zu erzeugenden Gußband keinerlei qualitätsmindernde Verformungen hervor. Gleichzeitig bleibt das Gesamttransportband in seinen Abmessungen sowohl in der Länge wie auch in der Breite und auch in der Höhe innerhalb der vorgegebenen Grenzen. In einer vorteilhaften Weiterbildung der Erfindung wird vorgeschlagen, das Transportband in der sog. Sandwich-Bauweise aufzubauen, und hierbei wird die Außenfläche des endlosen Transportbandes, also die Fläche, die mit dem Gußstrang in Berührung kommt, aus einem Werkstoff hoher thermischer Leitfähigkeit, z.B. Kupfer, aufgebaut, während das, insbesondere die Zugkräfte übernehmende gekühkte Gitter aus einem biege- und temperaturwechselbeständigen Material, z.B. Feinkornstahl, besteht. Durch diesen Aufbau lassen sich fertigungstechnisch Vorteile erzielen und dem Transportband können gezielt physikalische Eigenschaften in einfacher Weise mitgegeben werden. Die Gesamtzahl der Öffnungen, also den Sacklöchern zu dem Vollmaterial, also den Stäben, wird zwischen 15 - 40 % gewählt, wobei unter Berücksichtigung des eingesetzten Werkstoffes die Dimension des Bandes so gewählt wird, daß außer der gewollten Mikrobeulen keinerlei sonstiger Verformungen außerhalb vorgegebener Grenzen auftreten.

Ein Beispiel der Erfindung ist in der beigefügten Zeichnung dargelegt.
Dabei zeigen die
Figur 1 das Schema einer Bandstranggießeinrichtung.
Figur 2 einen Schnitt durch das Transportband.

Die Figur 1 zeigt einen Vorratsbehälter 11 einer Bandgießeinrichtung, in denen sich flüssiges Material M befindet, dessen Badspiegel oberhalb des Ausgusses 12 durch Unterdruck p angehoben wird. Das aus dem Ausguß 12 auströmende Metall trifft auf ein Transportband 21 und wird von diesem in Form eines Gußbandes 13 vom Vorratsbehälter weggefördert.

Das Transportband 21 der Fördereinrichtung weist dabei eine durch einen Motor 26 angetriebene Trommel 25 sowie eine von einer Spanneinrichtung 28 gespannte Trommel 27 auf.

Der Obertrum des Transportbandes 21 stützt sich auf Auflagen 51 ab und wird von über Spritzdüsen 41 geführtes Kühlwasser auf der dem Gußband 13 entgegengesetzten Seite gekühlt.

Die Figur 2 zeigt im Schnitt einen Teil des Transportbandes 21, in das Sacklocher 22 eingebracht sind. Zwischen den Sacklöchern verbleiben Stege mit einer minimalen Stegbreite S. Die Sacklochböden weisen eine Wanddicke d auf, wobei zur Transportbanddicke D für die Sacklöcher 22 eine Sacktiefe T verbleibt. Die Sacklochkopffläche 29 ist von einem Kühlmedium ansprühbar, so daß durch die Temperaturdifferenz zwischen der dem Gußbad 13 zuneigenden Seite des Sacklochbodens 24 im Vergleich zur gekühlten Sacklochkopffläche 29 eine Ausbeulung D der Sacklochböden 24 auftritt.

Im linken oberen Bereich der Figur 2 ist ein Transportband in Sandwich-Bauweise dargestellt, bestehend aus zwei miteinander innig verbundenen Schichten 31 und 32, wobei die dem Gußband zugewandte Schicht 31 die Dicke d der Sacklockböden 24 entspricht und die dem Gußband 13 abgewandte Schicht 32 aus einem Gitter in der Höhe der Sacklochtiefe T aufgebaut ist.

Im unteren Teil der Figur 2 sind mögliche Sacklochformen dargestellt, und zwar Sacklöcher mit kreisförmiger bzw. sechseckiger Gestalt, die zueinander den minimalen Stegabstand S aufweisen.

## Patentansprüche

1. Transportband einer Bandstranggießeinrichtung zum Gießen von Bändern aus Metall, insbesondere Stahl, das von einer antreibbaren Trommel und von dieser horizontal benachbarten, zum Bandspannen verstellbaren Trommel geführt wird und sich dabei auf einer zwischen den Trommeln angeordneten Auflage abstützt, und das von der dem Gußband abgewandten Seite gekühlt wird, dadurch gekennzeichnet,
daß das Transportband (21) auf der dem Gußband (13) abgewandten Seite gleichmäßig verteilte Sacklöcher (22) aufweist,
daß die Sacklöcher (22) über eine Mindestbreite (S) aufweisende Stege getrennt sind, wobei die Gesamtstegfläche das 0,15 bis 0,4-fache der Gesamtbandfläche beträgt und
daß die Sacklochböden (24) eine Wanddicke (d) besitzen, die bei der Erwärmung durch das Gußband (13) bei gleichzeitigem Kühlen der Sacklochkopffläche (29) ein Ausbeulen von b < 1 mm zuläßt.

2. Transportband nach Anspruch 1,
dadurch gekennzeichnet,
daß die Sacklöcher (22) in Vertiefungsrichtung eine kreisförmige Gestalt haben.

3. Transportband nach Anspruch 1,
dadurch gekennzeichnet,
daß die Sacklöcher (22) in Vertiefungsrichtung eine vieleckige, z.B. eine sechseckige Gestalt haben.

4. Transportband nach einem der vorgenannten Ansprüche,
dadurch gekennzeichnet,
daß das Transportband (21) aus zwei miteinander innig verbundenen Schichten (31, 32) aufgebaut ist, wobei die dem Gußband (13) zugewandte Schicht (31) die Dicke (d) der Sacklochböden (24) entspricht und die dem Gußband (13) abgewandte Schicht (32) aus einem Gitter in der Höhe der Sacklochtiefe (T) aufgebaut ist.

5. Transportband nach Anspruch 4,
dadurch gekennzeichnet,
daß die dem Gußband (13) zugewandte Schicht (31) aus einem Material hoher thermischer Leitfähigkeit, z.B. Kupfer, und das Gitter (32) aus einem biege- und temperaturwechselbeständigen Material, z.B. Feinkornstahl, besteht.

## Claims

1. Conveyor belt of a continuous strip casting device for casting strips of metal, in particular steel, which is guided by a drivable drum and by a drum which is horizontally adjacent to the latter and can he adjusted to tension the belt, the belt being supported on a bearing part disposed between the drums and being cooled from the side which is distant from the cast strip, characterized in that the conveyor belt (21) comprises uniformly distributed blind holes (22) on the side which is distant from the cast strip (13), that the blind holes (22) are separated by webs of a minimum width (S), the total web area being 0.15 to 0.4 times the total belt area, and that the blind hole bottoms (24) have a wall thickness (d) which allows buckling of b < 1 mm when heated by the cast strip (13) with simultaneous cooling of the blind hole end face (29).

2. Conveyor belt according to claim 1, characterized in that the blind holes (22) have a circular shape in the direction in which they are sunk.

3. Conveyor belt according to claim 1, characterised in that the blind holes (22) have a polygonal, e.g. a hexagonal shape in the direction in which they are sunk.

4. Conveyor belt according to one of the preceding claims, characterised in that the conveyor belt (21) is composed of two layers (31, 32) which are intimately joined together, the layer (31) which faces the cast strip (13) corresponding to the thickness (d) of the blind hole bottoms (24), and the layer (32) which is distant from the cast strip (13) being composed of a grid at the level of the blind hole depth (T).

5. Conveyor belt according to claim 4, characterised in that the layer (31) which faces the cast strip (13) consists of a material of a high thermal conductivity, e.g. copper, and the grid (32) consists of a material which is resistant to bonding and thermal shocks, e.g. fine-grained steel.

## Revendications

1. Bande de transport pour une installation de coulée continue pour couler des feuillards en métal, en particulier de l'acier, qui est guidée par un tambour pouvant être entraîné et un tambour horizontalement voisin de celui-ci, réglable pour tendre la bande, et s'appuie de plus sur un support agencé entre les tambours, et qui est refroidie par le côté opposé au feuillard,
caractérisée en ce que la bande de transport (21) présente, sur le côté opposé au feuillard (13), des trous borgnes (22) régulièrement répartis, en ce que les trous borgnes (22) sont séparés par des parties pleines présentant une largeur minimale (S), la surface totale des parties pleines valant de 0,15 à 0,4 fois la surface totale de la bande, et en ce que les fonds (24) des trous borgnes possèdent une épaisseur de paroi (d) qui autorise, lors de i'échauffement par le feuillard (13), pour un refroidissement simultané de la surface de tête (29) des trous borgnes, une déformation de b < 1 mm.

2. Bande de transport selon la revendication 1,
caractérisée en ce que les trous borgnes (22) présentent, en coupe, une forme circulaire.

3. Bande de transport selon la revendication 1,
caractérisée en ce que les trous borgnes (22) présentent, en soupe, une forme polygonale, par exemple une forme hexagonale.

4. Bande de transport selon une des revendications précédentes,
caractérisée en ce que la bande de transport (21) est constituée de deux couches (31,32) reliées intimement l'une à l'autre, la couche (31) en regard du feuillard (13) correspondant à l'épaisseur (d) des fonds (24) des trous borgnes et la couche (32) opposée au feuillard (13) étant réalisée en un treillis de hauteur correspondant à la profondeur (T) des trous borgnes.

5. Bande de transport selon la revendication 4,
caractérisée en ce que la couche (31) en regard du feuillard (13) est constituée d'une matière ayant une conductibilité thermique élevée, par exemple du cuivre, et le treillis (32) est constitué d'une matière résistant à la flexion et à des changements de température, par exemple de l'acier à grains fins.
